# EUROPÄISCHE PATENTSCHRIFT

(11) **EP 0 844 103 B1**
(45) Veröffentlichungstag und Bekanntmachung des Hinweises auf die Patenterteilung: **04.07.2001**
(21) Anmeldenummer: 96118791.1
(22) Anmeldetag: 22.11.1996
(51) Int. Cl.: B44C 1/175, B05C 9/02, B05D 1/20

(54) **Verfahren und Vorrichtung zum Aufbringen eines Dekors auf einen Gegenstand**
Process and apparatus for applying a decoration to an object
Procédé et dispositif pour appliquer une décoration sur un objet

(43) Veröffentlichungstag der Anmeldung: 27.05.1998
(73) Patentinhaber: Bush Industries, Inc., Jamestown, N.Y. 14702-0460 (US); VIOTEC Gesellschaft für innovative Oberflächentechnik mbH, 26160 Bad Zwischenahn (DE)
(72) Erfinder: Zaher, Maximilian, 26125 Oldenburg (DE)
(74) Vertreter: von Hellfeld, Axel, Dr. Dipl.-Phys.

(56) Entgegenhaltungen:
- US-A- 3 671 288
- US-A- 4 010 057
- US-A- 4 353 942
- US-A- 5 327 058
- US-A- 5 418 041

## Beschreibung

Die Erfindung betrifft ein Verfahren und eine Vorrichtung zum Aufbringen eines Dekors auf einen Gegenstand, bei dem der Gegenstand in eine Flüssigkeit getaucht wird, auf der das Dekor schwimmt, um das Dekor auf den Gegenstand zu übertragen.

Aus der US-A-4,010,057 (entsprechend DE-A-25 34 640) sind ein solches Verfahren und eine entsprechende Vorrichtung bekannt.

Die US-A-4,348,246 und die US-A-4,388,866 beschreiben ähnliche Transfer-Drucktechniken, wobei der Film mit dem zu übertragenden Dekor auf eine Granulatschicht bzw. eine deformierbare Schicht aus Stiften aufgelegt wird.

Die US-A-4,436,571 beschreibt einen Transferdruck der eingangs genannten Art, bei dem der zu bedruckende Gegenstand in bestimmter Weise in die Flüssigkeit mit dem darauf schwimmenden Dekor eingetaucht wird, nämlich in einer kontinuierlichen Bewegung schräg nach unten in Richtung der Strömung und danach schräg nach oben, ebenfalls in Richtung der Strömung der Flüssigkeit.

Die US-A-4,407,881 (entsprechend DE-A-32 19 992) beschreibt für den eingangs genannten Transferdruck eine besondere Ausgestaltung des Stützfilms, der eine hydrophile, deformierbare Schicht aufweist, die durch Absorption von Wasser anschwellen kann, und eine weitere Schicht, die über die hydrophile Schicht gelegt ist und die für Wasser unterschiedlich durchlässig ist, so daß die hydrophile Schicht mehr oder weniger stark expandiert.

Die US-A-4,229,239 beschreibt eine besondere Ausgestaltung der eingangs genannten Transfer-Drucktechnik, bei der das Dekor vor dem Transfer mittels eines Lösungsmittels vorbereitet wird, damit es sich bei der Übertragung auf den Gegenstand leichter vom abstützenden Film löst. Diese Aktivierung des Dekors (Druckmusters; pattern) erfolgt beim genannten Stand der Technik unmittelbar vor Aufbringung des Films mit dem Dekor auf die freie Wasseroberfläche. Auf der Wasseroberfläche kann sich der das Dekor abstützende Film auflösen, so daß das Dekor alleine (ohne den Film) auf der Wasseroberfläche schwimmt und durch anschliessendes Eintauchen des zu dekorierenden Gegenstandes auf diesen Gegenstand aufgebracht wird.

Die US-A-4,231,829 beschreibt eine Weiterbildung der eingangs genannten Transfer-Drucktechnik dahingehend, daß dem das Dekor auf der Flüssigkeit abstützenden PVA-Film oder dem Wasser selbst Borsäure oder ein Salz davon zugesetzt wird, um den Übertragungsvorgang zu fördern.

Auch die US-A-4,269,650 beschreibt den Zusatz eines Lösungsmittels, um das Ablösen des Dekors vom stützenden Film zu erleichtern.

Bei dem vorstehend genannten Stand der Technik wird der zu dekorierende Gegenstand zweidimensional in einer Hauptbewegungsebene bewegt. Die Hauptbewegungsebene ist dadurch definiert, daß sie von folgenden Vektoren aufgespannt wird: Dem der Fließrichtung der Flüssigkeit entsprechenden Vektor und einem senkrecht (normal) zur Flüssigkeitsoberfläche stehenden Vektor. Der Gegenstand wird beim Stand der Technik in dieser Ebene bewegt. Der Eintauchvorgang erfolgt dabei so, wie oben anhand der US-A-4,436,571 beschrieben ist, also in einer Zacken-förmigen Bewegung, wobei der Winkel einstellbar ist. Mit dieser bekannten Technik ist das Dekorieren von Gegenständen, die eine relativ komplizierte Gestalt haben, sehr schwierig und häufig mit aufwendigen Tests ("trial and error") verbunden. Es ist schwierig, die Bewegung des Gegenstandes beim Tauchvorgang genau abzustimmen auf die Strömungsgeschwindigkeit der Flüssigkeit bzw. die Bewegung des auf der Flüssigkeit schwimmenden Dekor-Films und es ist überdies schwierig, die Expansion des Dekors auf der Flüssigkeit genau in bezug auf die Erfordernisse des Gegenstandes und dessen Tauchbewegung einzustellen. Der Prozeß enthält beim Stand der Technik zu viele ungesteuerte Parameter, um eine effektive Dekorierung zu ermöglichen mit exakten Ergebnissen, d.h. einer Aufbringung des Dekors auf den Gegenstand in genau der gewünschten Geometrie.

Der Erfindung liegt die Aufgabe zugrunde, das Verfahren gemäß dem Oberbegriff des Patentanspruchs 1 und die Vorrichtung gemäß dem Oberbegriff des Patentanspruchs 6 so weiterzubilden, daß ein effektiveres und genaueres Dekorieren von Gegenständen, die auch eine kompliziertere Gestalt aufweisen können, ermöglicht ist.

Das erfindungsgemäße Verfahren zur Erreichung dieses Ziels ist dadurch gekennzeichnet, daß der zu dekorierende Gegenstand beim Tauchen nicht nur in der oben definierten Hauptbewegungsebene bewegt wird, sondern auch quer dazu. Der Gegenstand wird in einer dreidimensionalen Bewegung in die Flüssigkeit getaucht, auf der das Dekor schwimmt.

Diese dreidimensionale Bewegung ermöglicht eine wesentlich verbesserte Abstimmung aller Prozeßparameter aufeinander, derart, daß die Dekorierung in genau der gewünschten Geometrie und Qualität erfolgt, und zwar auch bei komplizierteren Gegenständen. Kompliziertere Gegenstände für das hier in Rede stehende Dekorierverfahren sind zum Beispiel schon Teller, Telefonhörer etc.

In Abhängigkeit von der Gestalt (Geometrie) des zu bedruckenden Gegenstandes können gemäß der Erfindung die Eintauchwinkel des Gegenstandes in die Flüssigkeit in verschiedenen Richtungen (nicht nur in der Hauptbewegungsebene) ausgewählt werden, und zwar in Abhängigkeit von der Tauchgeschwindigkeit, der Strömungsgeschwindigkeit des Wassers und der Filmexpansion bzw. Filmkompression auf der Wasseroberfläche. Die letztgenannte Filmexpansion bzw. Filmkompression kann gemäß einer bevorzugten Ausgestaltung der Erfindung mit Düsen erfolgen, die unter der Wasseroberfläche angeordnet sind und Strömungen im Wasser erzeugen, insbesondere auch quer und schräg zur Hauptbewegungsebene, um den auf der Oberfläche schwimmenden Dekor-Film in gewünschter Weise zu dehnen bzw. zu stauchen (wobei gleichzeitig in bestimmten Richtungen ein Dehnen und in anderen Richtungen ein Stauchen vorgesehen sein kann).

Gemäß einer bevorzugten Ausgestaltung der Erfindung ist vorgesehen, daß der Gegenstand beim Tauchen gedreht wird. Je nach der Gestalt des Gegenstandes führt dieser beim Tauchen also nicht nur rein translatorische Bewegungen aus, sondern überdies auch eine gewisse Drehung, wobei die Drehachse während des Tauchvorganges im Raum die gleiche Richtung beibehalten kann oder auch, bei komplizierteren Gegenständen, im Raum ihre Richtung ändern kann. Auch die Drehgeschwindigkeit kann beim Tauchen in Abhängigkeit von der Gestalt des zu bedruckenden Gegenstandes variieren, um die gewünschte Anlage des Dekor-Films am Gegenstand zu erreichen. Die Drehbewegung wird in der Regel nicht vollständig über 360° erfolgen.

Die Erfindung beinhaltet auch eine Prozeßsteuerung mittels eines Rechners, der alle wesentlichen Prozeßparameter während des Dekoriervorganges einstellt bzw. regelt. So kann der Rechner insbesondere die Gestalt des zu dekorierenden Gegenstandes erfassen, zum Beispiel mittels einer herkömmlichen mechanischen oder optischen Abtastvorrichtung oder auch mittels manueller Eingabe der interessierenden Abmessungen durch eine Bedienungsperson. Soll zum Beispiel ein Gegenstand mit tellerförmiger Gestalt dekoriert werden, so interessieren insbesondere der Durchmesser des Tellers ingesamt, seine Tiefe und der; Neigungswinkel des Tellerrandes. Aus diesen, die Gestalt des Gegenstandes definierenden Daten, kann der Rechner aufgrund von experimentellen Erfahrungswerten die Prozeßparameter steuern, also insbesondere den Bewegungsvorgang einschließlich der verschiedenen Tauchwinkel in bezug auf die Flüssigkeitsoberfläche, die Tauchgeschwindigkeiten, die Drehwinkel und Drehgeschwindigkeiten, die Vorschubgeschwindigkeit des Dekor-Films, die Strömungsgeschwindigkeit des Wassers und die Dehnung bzw. Stauchung des Dekor-Films auf der Wasseroberfläche mittels Strömungen im Wasser. Die Steuerung erfolgt dabei bevorzugt vollständig zeitlich koordiniert und synchronisiert, d.h. bei Änderung eines Prozeßparameters können die anderen Prozeßparameter angepaßt werden.

Nachfolgend wird ein Ausführungsbeispiel der Erfindung anhand der Zeichnung näher beschrieben. Es zeigt:
- Fig. 1: schematisch von der Seite eine Vorrichtung zum Aufbringen eines Dekors auf einen Gegenstand;
- Fig. 2: eine Draufsicht auf eine Vorrichtung gemäß Fig. 1;
- Fig. 3: eine Seitenansicht eines stromauf gelegenen Abschnittes der Vorrichtung gemäß Fig. 1 mit der Wassereinspeisung;
- Fig. 4: schematisch eine Düse zur Erzeugung einer Wasserströmung in einstellbarer Richtung;
- Fig. 5: schematisch einen zu dekorierenden Gegenstand mit auf der Wasseroberfläche schwimmendem Film mit Dekor;
- Fig. 6: schematisch zwei Roboter, die zu dekorierende Gegenstände beim Tauchvorgang bewegen;
- Fig. 7: eine Einzelheit eines Roboters gemäß Fig. 6 und
- Fig. 8: schematisch einen Bewegungsablauf des vom Roboter bewegten Gegenstandes.

Fig. 1 zeigt rechts ein Gehäuse 10, in dem ein bedruckter Film über Walzen einem Becken 12 zugeführt wird. Die chemische und physikalische Struktur des Filmes als solchem ist nicht Gegenstand dieser Erfindung und auch nicht die chemische und physikalische Struktur des auf den Film aufgetragenen Dekors. Insoweit kann auf den eingangs genannten Stand der Technik verwiesen werden.

Das Gehäuse 10 und das Wasserbecken 12 stehen auf einem gemeinsamen Fundament 14, welches die gesamte Anlage weitestgehend unbeeinflußt von äußeren mechanischen Störeinflüssen abstützt.

Der mit dem Dekor auf seiner oberen Seite bedruckte Film wird über eine Filmzuführung 16 in Form eines schräg verlaufenden Förderbandes vom Gehäuse 10 zur Oberfläche des Wassers im Becken 12 geführt. Das Förderband der Filmzuführung 16 läuft über Walzen 18, 20.

Das Wasser strömt in Fig. 1 von rechts nach links durch das Becken 12. Hierzu ist eine Pumpe 22 vorgesehen, die einen Wasserkreislauf aufrechterhält. Eine Leitung 24 führt von der Pumpe 22 in einen Hohlraum 30, in dem das Wasser entlang einer Stauwand 28 auf eine Höhe gepumpt wird, die über der Oberfläche des Wassers im Becken 12 liegt. Vom Wasserzufluß 26 am oberen Ende des Hohlraumes 30 über der Staumauer 28 fällt also das Wasser nach unten, wobei der Hohlraum 30 vollständig mit Wasser gefüllt ist. In Fig. 3 ist der Strömungsweg des Wassers näher dargestellt und es wird weiter unten auch die Einspeisung des Wassers in das Becken 12 genauer beschrieben.

Auf seitlichen Führungsbändern 32, 32a (vgl. auch Fig. 2) wird der über die Filmzuführung 16 aufgelegte, mit dem Dekor versehene Film 50 in Strömungsrichtung (in den Figuren von rechts nach links) vorgeschoben. Die nur seitlich angeordneten Führungsbänder 32, 32a (vgl. Fig. 2) laufen über Rollen 34, 36, die sich über die ganze Breite der Vorrichtung erstrecken. Die Rolle 36 hat im Zusammenwirken mit einer in Strömungsrichtung dahinter angeordneten weiteren Rolle 42, die sich ebenfalls über die gesamte Breite der Vorrichtung erstreckt (vgl. Fig. 2), eine zusätzliche Funktion, nämlich die Abtrennung von Film- und Dekorresten von sauberem Wasser im Kreislauf. Wie dem Fachmann bekannt ist, wird der zu bedruckende Gegenstand 40 etwa an der mit einem Pfeil markierten Stelle von oben herab in das Wasser im Becken 12 eingetaucht. Dabei schwimmt auf der Oberfläche des Wassers, etwa in Höhe der seitlichen Führungsbänder 32, 32a, der Film mit dem Dekor. Das Dekor ist auf der Oberseite des Films aufgebracht. Fig. 5 zeigt schematisch das Eintauchen des Gegenstandes 40 in die Flüssigkeit, auf der der abstützende Film 50 und das Dekor 51 schwimmen. Dabei legt sich das Dekor 51 dreidimensional um den Gegenstand 40 und bleibt an diesem haften. Dabei kann der Film 50 bereits vor dem Eintauchvorgang sich weitgehend, wenn nicht gar vollständig, im Wasser aufgelöst haben, so daß der Gegenstand 40 direkt von oben in das auf der Flüssigkeit schwimmende Dekor 51 eingedrückt wird und der Übertragungsvorgang aufgrund des Flüssigkeitsdruckes stattfindet. Mit dieser Technik können komplizierte dreidimensionale Gegenstände maßstabsgetreu bedruckt werden. Bei diesem Prozeß verbleiben im strömenden Wasser Reste des Films und des Dekors, die nicht weiter verwendet werden können. Zum Beispiel wird im Stand der Technik ein Film aus PVA (Polyvinylalkohol) verwendet, der in Wasser mehr oder weniger löslich ist.

Bei der in Fig. 1 gezeigten Anordnung der Rollen 36 und 42 ist zwischen den Rollen ein schmaler Spalt 44 freigelassen. Über die Rolle 36 geförderte Filmreste und Dekorreste gelangen auf die Rolle 42 und werden durch die Drehung dieser Rolle weitergefördert und gelangen zu einem Filter 46, der die Film- und Dekorreste vom Wasser abscheidet und gereinigtes Wasser im Kreislauf zurück zur Pumpe 22 abgibt. Durch den feinen Spalt 44 zwischen den Rollen 36 und 42 tritt relativ sauberes Wasser zurück in untere Bereiche des Beckens 12.

Die Figuren 2 und 3 zeigen die Vorrichtung schematisch von oben und von der Seite. Fig. 3 illustriert Einzelheiten der Einspeisung des Wassers in das Becken. Wie oben bereits anhand der Fig. 1 ausgeführt wurde, steigt das Wasser im Hohlraum 30 über die Stauwand 28 und fällt von dort abwärts in das Becken 12. Unterhalb der Stauwand 28 ist eine Öffnung 64 vorgesehen, durch die überschüssiges Wasser direkt in das Becken 12 eintreten kann.

In Fig. 3 ist der Weg des Wassers über die Stauwand 28 mit einer durchgezogenen Linie 48 schematisch dargestellt. Danach wird das Wasser durch einen Zwischenraum zwischen zwei drehenden Walzen 60, 62 in das Becken eingespeist. Die beiden Walzen 60, 62 sind vertikal übereinander angeordnet und in Richtung des Pfeils P vertikal einstellbar. Zumindest eine der Walzen, insbesondere die untere Walze, hat einen Drehantrieb, bevorzugt beide Walzen. Die Drehgeschwindigkeit der Walzen ist so, daß das Wasser entsprechend dem Pfeil 56 gefördert wird. Der Pfeil 56 markiert auch die Oberfläche des Wassers im Becken 12. In Fig. 3 rotiert also die untere Walze 60 gegen den Uhrzeigersinn, und die obere Walze 62 rotiert im Uhrzeigersinn. Durch Einstellung der Walzen 60, 62 in ihrer vertikalen Höhe, Einstellung ihres Abstandes voneinander und der Drehgeschwindigkeit läßt sich der Zufluß des Wassers in das Becken optimal steuern. Bevorzugt werden die Walzen 60, 62 mit glatter Oberfläche ausgeführt, zum Beispiel in Edelstahl. Zum Beispiel kann der Abstand der beiden Walzen, in Abhängigkeit von den Erfordernissen des zu bedruckenden Gegenstandes, etwa bei 1cm liegen. Durch den Abstand wird die Menge des eingespeisten Wassers gesteuert. Durch die Drehgeschwindigkeit der Walzen (hauptsächlich der unteren Walze 60) kann die Strömungsgeschwindigkeit an der Oberfläche 56 im Becken 12 beeinflußt werden.

Mittels eines Sensors (im Einzelnen nicht dargestellt) wird kontinuierlich der Pegel des Wassers im Becken 12 gemessen und es werden eventuell auftretende unerwünschte Wellen ermittelt. Diese Information wird an einen alle einstellbaren Bauteile steuernden Computer gegeben, der sie entsprechend auswertet. Zum Beispiel kann bei Auftreten von Wellen der Computer die Drehung, Stellung und den Abstand der Walzen 60, 62 ändern, um das Auftreten von Wellen zu verhindern und die Wasseroberfläche ruhig zu halten.

Der von der Filmzuführung 16 herabgleitende Film 50 mit dem aufgedruckten Dekor gelangt etwa an der Stelle 54 auf die Wasseroberfläche im Becken 12. Dort schwimmt er auf der Oberfläche und wird mit der Strömung mitgeführt.

Unterhalb der Wasseroberfläche 50 sind im Becken mehrere Düsen 52 angeordnet, mit denen Strömungen im Wasser in verschiedenen Richtungen erzeugbar sind. Fig. 4 zeigt die Düsen schematisch in vergrößerter Darstellung sowie ihre wahlweise Positionierung im Raum zur Veränderung von Strömungsrichtungen in Abhängigkeit von der gewünschten Formung des Films entsprechend dem zu bedruckenden Gegenstand. Gemäß der Draufsicht von Fig. 2 sind beim dargestellten Ausführungsbeispiel 3 x 4 (12) Düsen so positioniert, daß praktisch an jeder beliebigen Stelle der Oberfläche 56 des Wassers gewünschte Strömungen erzeugbar sind. Die Düsen 52 geben also eine Wasserströmung nach oben oder schräg nach oben ab, um an der Oberfläche den dehnbaren und komprimierbaren Film mitsamt dem Dekor in der gewünschten Weise zu dehnen bzw. zu verdichten. Im Bereich 50a (Fig. 2) wird also der auf der Oberfläche 56 des Wassers im Becken schwimmende Film entsprechend den Anforderungen des zu bedruckenden Gegenstandes (nicht gezeigt) gedehnt oder verdichtet. Fig. 4 zeigt rechts schematisch die Einstellbarkeit der Strömungsrichtung mittels einer Düse 52, deren Achse 70, welche die Strömungsrichtung definiert, geneigt zur Wasseroberfläche einstellbar ist.

In Fig. 1 ist eine Pumpe 66, die das Wasser durch die Düsen 52 treibt, schematisch dargestellt, und oberhalb der Pumpe sind sechs Pfeile angedeutet, die die einzelnen Düsen symbolisieren.

Im Bereich 50b hat der Film mit dem Dekor weitestgehend seine gewünschte (gedehnte bzw. verdichtete) Form erreicht und wird über mehrere Walzen 38 stromab gefördert. Die Walzen 38 sind in ihrer Höhe so einstellbar, daß sie mit ihrer Oberkante etwa mit der Wasseroberfläche 56 fluchten. Die Walzen 38 dienen zum einen der Beruhigung der Wasseroberfläche und zum anderen dem Vorschub des Films. Sie sind bevorzugt mit glatter Oberfläche, zum Beispiel aus Edelstahl, ausgebildet. Die Walzen haben bevorzugt jeweils einen Drehantrieb und sind hinsichtlich der Drehgeschwindigkeit und Höhe einstellbar. Mit den Walzen 38 kann die Oberfläche des Wassers insbesondere stromab (links) ruhig gehalten und auch der Vorschub des Films stabilisiert werden. Bei Bedarf (in Abhängigkeit vom zu bedruckenden Gegenstand) kann mittels der Walzen 38 auch die Vorschubgeschwindigkeit des Films gegenüber der Strömungsgeschwindigkeit des Wassers schneller oder langsamer eingestellt werden. Ersteres ist insbesondere dann ratsam, wenn der zu bedruckende Gegenstand sehr tief in das Becken eingetaucht werden muß oder auch, wenn der Gegenstand schnell eingetaucht werden muß. Eine Erhöhung der Vorschubgeschwindigkeit des Films relativ zur Strömungsgeschwindigkeit des Wassers verhindert dann ein Reißen des Films.

Beim dargestellten Ausführungsbeispiel sind drei Walzen 38 vorgesehen, die zylinderförmig sind und jeweils unabhängig voneinander hinsichtlich vertikaler Position, Drehgeschwindigkeit und horizontalem Abstand einstellbar sind. Mit den Walzen 38 kann das Einspeisen des Dekor-Films 50 in den Druckbereich 40 gesteuert werden.

Fig. 6 zeigt zwei Roboter, mit denen zu bedruckende Gegenstände 40a, 40b, 40c durch das Becken 12 (entsprechend der Beschreibung anhand der Figuren 1 bis 5) bewegt werden. Bei diesem Ausführungsbeispiel werden also drei Gegenstände 40a, 40b, 40c gleichzeitig dekoriert.

Fig. 6 ist eine Stirnansicht in Richtung des Pfeiles A von Fig. 2. Links und rechts des Beckens 12 ist jeweils ein Roboter angeordnet, der von einem Rechner (nicht gezeigt) gesteuert wird. Die zu bedruckenden Gegenstände 40a, 40b, 40c hängen an einer Aufhängung 70, die von dem Roboter dreidimensional bewegbar ist. Der in Fig. 6 rechts des Beckens 12 angeordnete Roboter weist eine vertikale Säule 72 auf, der links angeordnete Roboter eine entsprechende vertikale Säule 72a. Die Säulen 72 bzw. 72a stehen auf Schienen 76 bzw. 76a, die fest am Boden verankert ist.

Die Säulen 72 bzw. 72a können in einer ersten Variante der Erfindung auf der Schiene 76 bzw. 76a in Richtung "x" verschoben werden. Die Richtung "x" verläuft in Fig. 6 senkrecht zur Zeichnungsebene, d.h. in den Figuren 1 bis 3 zwischen links und rechts (entsprechend der Richtung des Pfeiles "A" von Fig. 2). Die eingangs definierte Hauptbewegungsebene H ist in den Figuren 2 und 6 dargestellt.

Statt der vorstehend beschriebenen Bewegungsmöglichkeit der Säulen 72, 72a in Richtung "x" kann auch eine stationäre Anordnung der Säulen vorgesehen sein. In diesem Falle ist die Bewegung der Aufhängung 70 am Arm 74 bzw. 74a des Roboters komplizierter (siehe unten).

Nachfolgend wird nur der in Fig. 6 rechts angeordnete Roboter (Säule 72) näher beschrieben. Der links des Beckens 12 angeordnete Roboter arbeitet entsprechend.

Von der vertikal stehenden Säule 72 erstreckt sich horizontal ein Querträger 74 in Richtung über das Becken 12. Ein Motor 78 kann die Säule 72 entlang der Schiene 76 in Richtung der Achse "x" bewegen.

Am Querträger 74 sind Motoren 80a, 80b (vgl. Fig. 7) angeordnet, die zum einen eine Vertikalbewegung des Querträgers 74 in Richtung des Pfeiles P₁ bewirken und zum anderen eine Bewegung des Schlittens 90 am Querträger 74 in Richtung des Pfeiles P₂. Am Schlitten 90 ist ein vertikaler Träger 84 befestigt, an dem die Aufhängung 70 hängt.

Die Aufhängung 70 ist verschwenkbar, wie in den Figuren 6 und 8 gezeigt ist. Die Verschwenkung erfolgt beim dargestellten Ausführungsbeispiel mit einer Kolben/Zylinder-Anordnung 86, die zum Verschwenken der Aufhängung 70 eine Bewegung in Richtung des Pfeiles P₃ ausführt. Die Verschwenkung kann mechanisch-manuell oder auch automatisch, rechnergesteuert mit einem geeigneten Antrieb erfolgen.

Die Roboter sind so mittels eines Rechners steuerbar, daß die zu dekorierenden Gegenstände 40a, 40b, 40c Bewegungen ausführen können mit Komponenten in Richtung der vertikalen z-Achse, der horizontalen x-Achse und der senkrecht zu der x- und der z-Achse stehenden horizontalen y-Achse. Weiterhin sind die Roboter so steuerbar, daß die zu bedruckenden Gegenstände auch Drehbewegungen ausführen können, und zwar beim dargestellten Ausführungsbeispiel einmal, um die horizontale o-Achse (vgl. Fig. 6) und zum anderen, um die m-Achse (Fig. 7). Bei der Drehung um die o-Achse gemäß Fig. 6 verschwenkt die gesamte Aufhängung 70. Bei der Drehung um die m-Achse gemäß Fig. 7 dreht der Gegenstand 40c um die m-Achse, die ortsfest in bezug auf die Aufhängung 70 ist.

Fig. 8 zeigt mit durchgezogenen Linien eine Ausgangsstellung der Aufhängung 70 mit daran hängenden, zu bedruckenden Gegenständen und mit gestrichelten Linien unterschiedliche Stellungen, die während des Tauchvorganges eingenommen werden können.

Die Roboter bewegen die Gegenstände beim Tauchvorgang im wesentlichen entlang der Hauptbewegungsebene H gemäß Fig. 2, also stromab der Walzen 38 und vor der Rolle 36. Sind die Roboter stationär angeordnet, d.h. stehen die Säulen 72, 72a fest auf dem Boden, so kann die Bewegung in Richtung der Hauptbewegungsebene H dadurch erfolgen, daß bei Drehung der Säule der Schlitten 90 in bezug auf den Querträger 74 bewegt wird.

## Patentansprüche

1. Verfahren zum Aufbringen eines Dekors auf einen Gegenstand, bei dem der Gegenstand (40a, 40b, 40c) in eine fließende Flüssigkeit getaucht wird, auf der das Dekor (51), gegebenenfalls auf einem abstützenden Film (50), schwimmt, um das Dekor auf den Gegenstand zu übertragen,
dadurch gekennzeichnet, daß
der zu dekorierende Gegenstand (40a, 40b, 40c) beim Tauchen so bewegt wird, daß seine Bewegung auch Komponenten quer zu seiner Hauptbewegungsebene (H) hat.

2. Verfahren nach Anspruch 1,
dadurch gekennzeichnet, daß
der Gegenstand (40a, 40b, 40c) beim Tauchen gedreht wird.

3. Verfahren nach einem der Ansprüche 1 oder 2,
dadurch gekennzeichnet, daß
die Gestalt des Gegenstandes unter Verwendung eines Rechners erfaßt wird und daß der Rechner einen den Gegenstand beim Tauchen führenden Roboter (70, 72, 74) steuert.

4. Verfahren nach Anspruch 3,
dadurch gekennzeichnet, daß
der Rechner auch Mittel (52, 66) steuert, um in der Flüssigkeit Strömungen zu erzeugen mit insbesondere Strömungskomponenten quer zur Hauptbewegungsebene (H).

5. Vorrichtung zum Aufbringen eines Dekors (51) auf einen Gegenstand (40a, 40b, 40c) mit einem Becken (12), in dem eine Flüssigkeit enthalten ist, auf der das Dekor (51), gegebenenfalls auf einem abstützenden Film (50), schwimmt und mit einer Einrichtung (70, 72, 74) zum Eintauchen des Gegenstandes in die Flüssigkeit,
dadurch gekennzeichnet, daß
die Einrichtung (70, 72, 74) zum Eintauchen Mittel (70) zur dreidimensionalen Bewegung des Gegenstandes (40a, 40b, 40c) aufweist.

6. Vorrichtung nach Anspruch 5,
dadurch gekennzeichnet, daß
die Einrichtung (70, 72, 74) zum Eintauchen des Gegenstandes (40a, 40b, 40c) Mittel (70) zur Drehung des Gegenstandes aufweist.

7. Vorrichtung nach einem der Ansprüche 5 oder 6,
dadurch gekennzeichnet, daß
ein Rechner vorgesehen ist zum Erfassen der Gestalt des Gegenstandes mittels einer Abtasteinrichtung, wobei der Rechner zumindest die Einrichtung (70, 72, 74) zum Eintauchen steuert.

8. Vorrichtung nach einem der Ansprüche 5 bis 7,
dadurch gekennzeichnet, daß
der Rechner auch Mittel (52) steuert, um in der Flüssigkeit Strömungen zu erzeugen, die unter anderem Strömungskomponenten quer zur Hauptbewegungsebene (H) des Gegenstandes haben.

## Claims

1. Method for applying a decoration onto an article, in which the article (40a, 40b, 40c) is immersed into a flowing liquid on which the decoration (51) is floating, if appropriate on a supporting film (50), in order to transfer the decoration onto the article,
characterized in that the article (40a, 40b, 40c) to be decorated is moved during immersion in such a way that its movement also comprises components transversal to its main plane of movement (H).

2. Method according to claim 1,
characterized in that the article (40a, 40b, 40c) is rotated during immersion.

3. Method according to one of claims 1 or 2,
characterized in that the shape of the article is detected using a computer and that the computer controls a robot (70, 72, 74) guiding the article during immersion.

4. Method according to claim 3,
characterized in that the computer also controls means (52, 66) for producing currents in the liquid, especially with components of flow transversal to the main.plane of movement (H) .

5. Apparatus for applying a decoration (51) onto an article (40a, 40b, 40c) comprising a tank (12) containing a liquid on which the decoration (51) is floating, if appropriate on a supporting film (50), and a means (70, 72, 74) for immersing the article into the liquid,
characterized in that the immersion means (70, 72, 74) comprises means (70) for moving the article (40a, 40b, 40c) in three dimensions.

6. Apparatus according to claim 5,
characterized in that the means (70, 72, 74) for immersing the article (40a, 40b, 40c) includes means (70) for rotating the article.

7. Apparatus according to one of claims 5 or 6,
characterized in that a computer is provided for detecting the shape of the article by means of a scanner, wherein said computer controls at least the immersion means (70, 72, 74).

8. Apparatus according to one of claims 5 to 7,
characterized in that the computer also controls means (52) for producing currents in the liquid comprising inter alia components of flow transversal to the main plane of movement (H) of the article.

## Revendications

1. Procédé pour appliquer une décoration sur un objet, dans lequel l'objet (40a, 40b, 40c) est plongé dans un liquide en écoulement sur lequel flotte la décoration (51), le cas échéant sur un film de support (50), pour transférer la décoration sur l'objet,
caractérisé en ce que
l'objet à décorer (40a, 40b, 40c) est déplacé lors de son plongement de telle façon que son mouvement possède aussi des composantes transversales par rapport à son plan de mouvement principal (H).

2. Procédé selon la revendication 1,
caractérisé en ce que
on fait tourner l'objet (40a, 40b, 40c) lors du plongement.

3. Procédé selon la revendication 1 ou 2,
caractérisé en ce que
la forme de l'objet est relevée en utilisant un ordinateur et en ce que l'ordinateur commande un robot (70, 72, 74) entraînant l'objet lors du plongement.

4. Procédé selon la revendication 3,
caractérisé en ce que
l'ordinateur commande aussi un moyen (52, 66) pour engendrer dans le liquide des courants présentant en particulier des composantes de courant transversales par rapport au plan de mouvement principal (H).

5. Dispositif pour appliquer une décoration (51) sur un objet (40a, 40b, 40c) comprenant un bassin (12) dans lequel est contenu un liquide sur lequel flotte la décoration (51), le cas échéant sur un film de support (50), et comprenant un dispositif (70, 72, 74) pour plonger l'objet dans le liquide,
caractérisé en ce que
le dispositif (70, 72, 74) pour plonger présente un moyen (70) pour mouvoir l'objet (40a, 40b, 40c) dans les trois dimensions.

6. Dispositif selon la revendication 5,
caractérisé en ce que
le dispositif (70, 72, 74) pour plonger l'objet (40a, 40b, 40c) présente un moyen (70) pour faire tourner l'objet.

7. Dispositif selon l'une des revendications 5 ou 6,
caractérisé en ce que
un ordinateur est prévu pour relever la forme de l'objet au moyen d'un dispositif palpeur, l'ordinateur commandant au moins le dispositif (70, 72, 74) pour plonger.

8. Dispositif selon l'une quelconque des revendications 5 à 7,
caractérisé en ce que
l'ordinateur commande aussi un moyen (52) pour engendrer dans le liquide des courants qui possèdent entre autres des composantes de courant transversales par rapport au plan de mouvement principal (H) de l'objet.
